# EUROPÄISCHE PATENTANMELDUNG

(11) **EP 0 661 411 A1**
(43) Veröffentlichungstag der Anmeldung: **05.07.1995**
(21) Anmeldenummer: 95100090.0
(22) Anmeldetag: 04.01.1995
(51) Int. Cl.: E06B 3/984, E06B 3/72, E06B 3/82

(54) **Türrahmen-Rohling mit variabeler Innenfries-Gestaltung**

(30) Priorität: 04.01.1994 DE 9400005 U
(71) Anmelder: Disl, Georg Johann, D-83623 Dietramszell (DE)
(72) Erfinder: Disl, Georg Johann, D-83623 Dietramszell (DE)

(57) **Zusammenfassung**

Türrahmen- Rohling mit variabler Innenfries - Gestaltung

Der Rohling besteht aus B 4 stabverleimten Vollholz- Friesen mit beidseitiger Decklage.

Zwei aufrechte Längsfriese (1) mit durchlaufender Nut-Zahnfräsung und zwei Querfriese (2) mit Feder- Zahnfräsung an der Stirnseite werden an den Enden rechtwinklig zu einen Rahmen verbunden.

Die an den aufrechten Längsfriesen (1) mit einseitiger durchlaufender Nut-Zahnfräsung und den zwei Querfriesen (2) mit einseitiger durchlaufender Nut-Zahnfräsung ergeben auf der Innenseite des Rahmens eine umlaufende Nut- Zahnfräsung.
Die Feder-Zahnfräsung an den Stirnseiten und die beidseitige Nut-Zahnfräsung bei Quer- und Längsfriesen (3-4-5-6) ermöglicht eine variable Innenfries- und Sprossengestaltung.

## Beschreibung

Türrahmen üblicher Bauart aus Massivholz mit Zapfen und Dübel konstruiert, unregelmäßige Leimverteilung erwirkt ungleiches schwinden des Rahmenholzes und erwirkt somit Verdrehungen.

Der im Schutzanspruch angegebenen Erfindung liegt das Problem zugrunde, eine Verwindung durch gleichmäßiges schwinden zu verhindern.

Dieses Problem wird mit der im Schutzanspruch aufführten Verbindung gelöst.

Mit der Erfindung wird ein gleichmäßiger Leimauftrag und eine größere Leimfläche erreicht.

Die durchlaufende seitliche Nut- und Federzahnfräsung ermöglicht eine variable Fries- u. Sprossengestaltung.

## Patentansprüche

1. Türrahmen (Rohling) aus B4 stabverleimtes Vollholz beidseitiger Decklage
mit variabler Innenfries- Gestaltung
dadurch gekennzeichnet,
daß der Grundrahmen aus 2 aufrechten Friesen (1) und 2 Quer-Friesen (2) besteht.
Die Maße betragen in der Stärke 42 mm in den Breiten 14,5 cm.

2. Die Verbindung der aufrechten Friese u. Quer-Friese erfolgt durch Nut- und Federzahnfräsung und Verleimung mit B4.
Durchlaufende Nut-Zahnfräsung - Außenfries (1) einseitig - Innenfries (2) beidseitig und Feder-Zahnfräsung an Stirnseite Quer- und Längsfriese ( Innenfriese ) ermöglicht variable Innenfries (3-4-5-6) Gestaltung.
